# EUROPÄISCHE PATENTSCHRIFT

(11) **EP 3 767 031 B1**
(45) Veröffentlichungstag und Bekanntmachung des Hinweises auf die Patenterteilung: **24.12.2025**
(21) Anmeldenummer: 20201097.1
(22) Anmeldetag: 09.10.2020
(51) Int. Cl.: A47G 19/03

(54) **ESSGESCHIRR, INSBESONDERE TELLER ODER SCHALE, ZUR EINMALIGEN VERWENDUNG UND VERFAHREN ZUR HERSTELLUNG**
CROCKERY, IN PARTICULAR DISH OR TRAY, FOR ONE-OFF USE AND METHOD FOR ITS MANUFACTURE
VAISSELLE, EN PARTICULIER ASSIETTE OU BOL, À USAGE UNIQUE ET PROCÉDÉ DE FABRICATION

(30) Priorität: 02.09.2020 AT 507472020
(43) Veröffentlichungstag der Anmeldung: 20.01.2021
(73) Patentinhaber: PPC Paper Print Converting GmbH, 9800 Spittal an der Drau Kärnten (AT)
(72) Erfinder: HAUKE, Harald, 9800 Spittal an der Drau Kärnten (AT)
(74) Vertreter: Beer & Partner Patentanwälte KG

(56) Entgegenhaltungen:
- EP-A1- 0 542 143
- EP-A1- 0 865 915
- WO-A1-2018/090087
- WO-A1-2018/220070

## Beschreibung

Die Erfindung betrifft ein Essgeschirr, insbesondere Teller oder Schale, zur einmaligen Verwendung, mit einer Oberseite, die bei Gebrauch dem Konsumenten zugewandt ist und mit Lebensmitteln in Kontakt kommt, mit einer Trägerschicht aus Karton, einer Schutzschicht aus Papier an der Oberseite, und einer wenigstens bereichsweise zwischen der Trägerschicht und der Schutzschicht angeordneten Farbschicht.

Derartiges Essgeschirr, insbesondere Partyteller bzw. Partyschalen, sind bekannt, geraten aber wegen ihrer durch ihre Kunststoffbeschichtung bedingten, nicht ausreichend schnellen biologischen Abbaubarkeit in der Natur und in Wasser zusehends unter Kritik. Dies gilt auch für kompostierbare Teller bzw. Schalen mit einer Schutzschicht aus kompostierbaren Polymeren. Dünnere Schutzschichten aus Lacken haben den zusätzlichen umweltbezogenen Nachteil, dass sie zu Mikroplastik zerfallen.

WO 2018/220070 A1 offenbart einen Teller mit einer Trägerschicht aus Karton und einer dem Lebensmittel zugewandten, transparenten Schutzschicht aus Biopolymer. Bei einem in der EP 0 542 143 A1 offenbarten Verpackungsmaterial besteht die dem Lebensmittel zugewandte Seite aus einer Laminatschicht aus einem lebensmittelrechtlich zulässigen Papier. In der EP 0 865 915 A1 ist ein Verpackungslaminat beschrieben, bei dem die dem Lebensmittel zugewandte Schicht aus einem lebensmittelkonformen, hitze- und fettbeständigen Papier besteht. Über dieser Papierschicht befindet sich noch eine Silikonschicht.

Das Problem bei derartigem Essgeschirr ist, eine Schutzschicht zu schaffen, die einerseits einen direkten Kontakt des Lebensmittels mit der Farbe eines dekorativen Druckes vermeidet, und zwar aufgrund von Abrieb durch die Benutzung von Besteck bzw. aufgrund eines Durchtritts von Inhaltsstoffen der Farbe, bedingt durch Wasser und Fettbestandteile in den Lebensmitteln, andererseits aber die Anforderungen an eine schnelle biologische Abbaubarkeit des Essgeschirrs in der Natur und in Wasser erfüllt.

Der Erfindung liegt daher die Aufgabe zugrunde, ein Essgeschirr zu schaffen, das einen ausreichenden Schutz der Lebensmittel bietet und bevorzugt gut biologisch abbaubar, insbesondere kompostierbar, ist.

Gelöst wir diese Aufgabe mit einem Essgeschirr mit den Merkmalen des Patentanspruches 1.

Bevorzugte Ausführungsformen der Erfindung sind Gegenstand der Unteransprüche.

Bei der Erfindung wird auf eine an sich unbedenkliche, weil mit den Speisen nicht in Kontakt befindliche und gut biologisch abbaubare Trägerschicht aus Karton eine Schutzschicht aufgebracht, die aus fein gemahlenem Zellstoff hergestellt ist und ein transparentes Papier ist. Derartiges Papier ist unter anderem unter der Bezeichnung "Pergamin" im Handel und findet beispielsweise für Fensterbriefhüllen Verwendung.

Erfindungsgemäß weist die Schutzschicht eine Wasseraufnahme mit einem COBB-Wert ≤ 35 g/m² auf. Insbesondere weist die Schutzschicht eine Wasseraufnahme mit einem COBB-Wert von 20 g/m2 bis 35 g/m2, besonders bevorzugt von 26 g/m2 bis 30 g/m2, in 30 sec gemäß DIN 53132 auf.

Zusätzlich weist die Schutzschicht eine Fettresistenz mit einem TAPPI-Wert ≥ 25 sec auf. Bevorzugt weist die Schutzschicht eine Fettresistenz mit einem TAPPI-Wert von ≥ 30 sec, bestimmt gemäß TAPPI T 454, auf.

Diese Wertebereiche und deren Kombinationen kommen bei der Erfindung bei einer Dicke der Schutzschicht von 20 µm bis 40 µm und einem Flächengewicht größer 20 g/m² zum Einsatz. Bevorzugt weist die Schutzschicht eine Dicke von 24 µm bis 30 µm, insbesondere von etwa 27 µm, und/oder ein Flächengewicht von 25 g/m² bis 60 g/m², besonders bevorzugt von 30,0 g/m² bis 40,0 g/m², insbesondere von etwa 35 g/m², auf.

Diese Wertebereiche bzw. deren Kombinationen erfüllen die aktuellen Anforderungen bzw. Bestimmungen für Lebensmittelsicherheit und biologische Abbaubarkeit, insbesondere Kompostierbarkeit. Beliebige Kombinationen der vorstehend angegeben Werte für die Wasseraufnahme und Fettresistenz sowie die Materialstärke bzw. das Flächengewicht, auch mit außerhalb der angegebenen Wertebereiche gelegenen Werten, sind möglich, wenn besondere oder sich ändernde Anforderungen an die Eigenschaften des Essgeschirrs, insbesondere aus lebensmittelrechtlicher Sicht, erfüllt werden sollen bzw. müssen.

Bei der diesbezüglichen Kombination der Werte bzw. Wertebereiche spielt auch die Transparenz der Schutzschicht eine Rolle, wobei die Schutzschicht erfindungsgemäß einen Transparenzwert von 0,60 bis 0,90 aufweist. Bei der Erfindung ist bevorzugt, wenn die Schutzschicht einen Transparenzwert von 0,80 bis 0,86, insbesondere von etwa 0,82, gemäß DIN 53147 aufweist. Die Schutzschicht soll nämlich eine Transparenz haben, bei der die Farbschicht vom Konsumenten optisch als dekorativ und nicht als Verschmutzung empfunden wird.

Demgemäß werden die Werte für die Wasseraufnahme und Fettresistenz sowie die Materialstärke bzw. das Flächengewicht bevorzugt so aufeinander abgestimmt, dass das dekorative Muster ansprechend wahrgenommen werden kann.

Obwohl eine derart aufgebaute Schutzschicht nicht nassfest und auch nicht vollständig fettresistent ist, weist sie überraschenderweise eine ausreichende mechanische Festigkeit und Beständigkeit gegen Nässe und Fett auf, um den einschlägigen Bestimmungen für Lebensmittelsicherheit und Lebensmittelkontakt zu genügen. Da derartiges Papier durch den Einsatz hochmechanisch raffinierter Zellstofffasern und eine hohe Verdichtung, insbesondere der Oberfläche, des geformten Papiers bei der Herstellung über ein rein mechanisches Verfahren ("Superkalandrierung") erreicht wird und keine Silikonschicht oder zusätzlichen funktionellen Additive bzw. Polymere verwendet werden, ist es auch problemlos biologisch abbaubar und lebensmitteltechnisch unbedenklich, also für den direkten Kontakt mit Lebensmitteln zulässig.

Um die Anforderungen an die biologische Abbaubarkeit erfüllen zu können, ist die Schutzschicht erfindungsgemäß bevorzugt frei von Nassfestigern, wobei sie des Weiteren bevorzugt weniger als 5% , insbesondere weniger als 3%, besonders bevorzugt weniger als 1%, Polymere enthält, und wobei die Polymere im Material der Schutzschicht gleichmäßig verteilt sind.

Bei Tellern und Schalen sind die Verformungen beim abschließenden Formen des ebenen Zwischenproduktes, d.h. dem Schichtaufbau bestehend aus der Trägerschicht und der aufgebrachten Schutzschicht, in die endgültige Form aufgrund deren geringerer Tiefe nicht so stark, sodass sich auch der erfindungsgemäße Schichtaufbau problemlos in die endgültige Form des Essgeschirrs formen lässt.

Für die Herstellung der Trägerschicht des erfindungsgemäßen Essgeschirrs können grundsätzlich sowohl Recyclingkartons als auch Frischfaserkartons (Holzschliffkartons) und hochwertige Zellstoffkartons verwendet werden, sofern diese zumindest für den indirekten Kontakt, idealerweise sogar für den direkten Kontakt, mit Lebensmittel zugelassen sind.

Als Kleber, mit dem die Schutzschicht mit der Trägerschicht verbunden wird, wird bevorzugt ein wasserbasierender Dispersionsleime verwendet. Die Verwendung anderer Kleber ist natürlich auch möglich, sofern diese für den indirekten Lebensmittelkontakt zugelassen sind.

Um das Essgeschirr einfach herstellen zu können, ist bei der Erfindung die Farbschicht auf der der Trägerschicht zugewandten Seite der Schutzschicht aufgebracht , weil sich die Schutzschicht besonders einfach bedrucken lässt.

Weitere Merkmale und Vorteile der Erfindung ergeben sich aus der nachfolgenden Beschreibung bevorzugter, den Schutzbereich nicht beschränkender Ausführungsbeispiele der Erfindung unter Bezugnahme auf die angeschlossenen Zeichnungen. Es zeigt:
- Fig. 1: ein Zwischenprodukt zur Herstellung eines erfindungsgemäßen Tellers,
- Fig. 2: einen schematischen Schnitt durch das Zwischenprodukt
- Fig. 3: einen erfindungsgemäßen Teller in Draufsicht,
- Fig. 4: den Teller von Fig. 3 von der Seite,
- Fig. 5: eine erfindungsgemäße Schale in Draufsicht,
- Fig. 6: die Schale von Fig. 5 von der Seite.

Die Fig. 1 und 2 zeigen ein Zwischenprodukt 1, das bei der Herstellung eines erfindungsgemäßen Essgeschirrs verwendet wird. Das Zwischenprodukt 1 besteht aus einer ebenen bzw. flächigen Trägerschicht 2 aus kompostierbarem Karton, die eine Dicke von beispielsweise 0,45 mm und ein Flächengewicht von beispielsweise 265 g/m² aufweist.

Auf einer dem Benutzer zugewandten Seite 3 der Trägerschicht ist eine Schutzschicht 4 angeordnet. Die Schutzschicht 4 hat beispielsweise eine Dicke von 27 µm und ein Flächengewicht von beispielsweise 35 g/m² und ist aus "Pergamin", also einem fein gemahlenen Zellstoff hergestellt, der ein weitgehend fettdichtes und mit geringem Wasserabsorptionsvermögen ausgestattetes, aber nicht nassfestes, transparentes Papier bildet. Die Schutzschicht hat beispielsweise einen COBB-Wert von 26 g/m² bis 30 g/m² in 30 sec, und eine Fettresistenz mit einem TAPPI-Wert ≥ 30 sec (TAPPI T 454).

Auf der der Trägerschicht 2 zugewandten Seite der Schutzschicht 4 wurde, noch bevor die Schutzschicht 4 auf der Trägerschicht 2 angebracht wurde, eine Farbschicht 5 aufgedruckt. Die Farbschicht 5 bildet einen dekorativen Druck, der durch die transparente Schutzschicht 4 hindurch sichtbar ist, und kann vollflächig auf der Schutzschicht 4 aufgebracht sein, oder, wie in Fig. 2 dargestellt, auch nur bereichsweise aufgedruckt sein.

Falls die Farbschicht 5 nur bereichsweise vorhanden ist, muss theoretisch in den freigelassenen Bereichen auch keine Schutzschicht 4 vorhanden sein, was allerdings voraussetzt, dass dann die Trägerschicht 2 für einen direkten Lebensmittelkontakt geeignet ist.

Die Schutzschicht 4 ist mittels eines Klebers, beispielsweise einem für die Verwendung im Lebensmittelbereich zugelassenen, wasserbasierenden Dispersionsleim, der in Fig. 2 nicht dargestellt ist, bei einer Temperatur von etwa 20°C bis 35°C mit der Trägerschicht 2 verklebt.

Aus dem derart aufgebauten Zwischenprodukt 1 werden in weiterer Folge runde oder anders geformte Rohlinge geschnitten oder gestanzt, worauf die Rohlinge auf an sich bekannte Weise bei einer Temperatur von etwa 90°C bis 110°C in einer Form mit einer positiven und einer negativen Formhälften in die endgültige Form des Essgeschirrs, beispielsweise in die Form eines Tellers 6 gemäß Fig. 3 und 4 oder in die Form einer Schale 7 gemäß Fig. 5 und 6, geformt bzw. gepresst werden.

Nach Beendigung dieses letzten Herstellungsschrittes weist das erfindungsgemäße Essgeschirr eine dem Benutzer zugewandte Oberfläche 6 auf, die mit den Lebensmitteln in Kontakt kommt und die ein dekoratives Muster und den einschlägigen Bestimmungen für Lebensmittelsicherheit genügende Festigkeit und Beständigkeit besitzt.

## Patentansprüche

1. Essgeschirr, insbesondere Teller oder Schale, zur einmaligen Verwendung, mit einer Oberseite, die bei Gebrauch dem Konsumenten zugewandt ist und mit Lebensmitteln in Kontakt kommt, mit einer Trägerschicht (2) aus Karton, einer Schutzschicht (4) aus Papier an der Oberseite (3), und einer wenigstens bereichsweise zwischen der Trägerschicht (2) und der Schutzschicht (4) auf die Schutzschicht(4) aufgedruckten Farbschicht (5), **dadurch gekennzeichnet, dass** die Schutzschicht (4) ein aus fein gemahlenem Zellstoff hergestelltes, transparentes Papier ist, und dass die Schutzschicht (4) eine Dicke von 20 µm bis 40 µm, ein Flächengewicht größer 20 g/m², einen Transparenzwert von 0,60 bis 0,90, eine Wasseraufnahme mit einem COBB-Wert ≤ 35 g/m² und eine Fettresistenz mit einem TAPPI-Wert ≥ 25 sec aufweist.

2. Essgeschirr nach Anspruch 1, **dadurch gekennzeichnet, dass** die Trägerschicht (2) eine Dicke von 0,3 mm bis 0,6 mm, bevorzugt von 0,4 mm bis 0,5 mm, aufweist, und/oder dass die Trägerschicht (2) ein Flächengewicht von 190 g/m² bis 350 g/m², bevorzugt von 250 g/m² bis 300 g/m², insbesondere von etwa 265 g/m², aufweist.

3. Essgeschirr nach Anspruch 1 oder 2, **dadurch gekennzeichnet, dass** die Schutzschicht (4) eine Dicke von 24 µm bis 30 µm, insbesondere von etwa 27 µm, aufweist, und/oder dass die Schutzschicht (4) ein Flächengewicht von 25 g/m² bis 60 g/m², besonders bevorzugt von 30,0 g/m² bis 40,0 g/m², insbesondere von etwa 35 g/m², aufweist.

4. Essgeschirr nach einem der Ansprüche 1 bis 3, **dadurch gekennzeichnet, dass** die Schutzschicht (4) einen Transparenzwert von 0,80 bis 0,86, insbesondere von etwa 0,82, aufweist.

5. Essgeschirr nach einem der Ansprüche 1 bis 4, **dadurch gekennzeichnet, dass** die Schutzschicht (4) eine Wasseraufnahme mit einem COBB-Wert von 20 g/m² bis 35 g/m², besonders bevorzugt von 26 g/m² bis 30 g/m², in 30 sec aufweist.

6. Essgeschirr nach einem der Ansprüche 1 bis 5, **dadurch gekennzeichnet, dass** die Schutzschicht (4) eine Fettresistenz mit einem TAPPI-Wert ≥ 30 sec, aufweist.

7. Essgeschirr nach Anspruch 1 bis 6, **dadurch gekennzeichnet, dass** die Schutzschicht (4) frei von Nassfestigern ist.

8. Essgeschirr nach einem der Ansprüche 1 bis 7, **dadurch gekennzeichnet, dass** die Schutzschicht (4) ≤ 5%, insbesondere ≤ 3%, besonders bevorzugt ≤ 1%, Polymere enthält, und dass die Polymere im Material der Schutzschicht (4) gleichmäßig verteilt sind.

9. Essgeschirr nach einem der Ansprüche 1 bis 8, **dadurch gekennzeichnet, dass** die Schutzschicht (4) mittels eines wasserbasierenden Dispersionsleimes mit der Trägerschicht (2) verklebt ist.

10. Essgeschirr nach einem der Ansprüche 1 bis 9, **dadurch gekennzeichnet, dass** die Farbschicht (5) auf der der Trägerschicht (2) zugewandten Seite der Schutzschicht (4) aufgebracht ist.

11. Essgeschirr nach einem der Ansprüche 1 bis 10, **dadurch gekennzeichnet, dass** es biologisch abbaubar, insbesondere kompostierbar, ist, indem sowohl der Karton als auch die Schutzschicht (4) aus biologisch abbaubaren, insbesondere kompostierbaren Materialien besteht.

## Claims

1. Crockery, in particular plate or dish, for single use, having an upper side, which, in use, is orientated towards the consumer and comes into contact with foodstuffs, having a carrier layer (2) made of cardboard, a protective layer (4) made of paper on the upper side (3) and a colored layer (5) which is printed onto the protective layer (4) at least in regions between the carrier layer (2) and the protective layer (4), **characterized in that** the protective layer (4) is a transparent paper produced from finely ground cellulose and **in that** the protective layer (4) has a thickness of 20 µm to 40 µm, a basis weight greater than 20 g/m², a transparency value of 0.60 to 0.90, a water absorption with a COBB value ≤ 35 g/m² and a fat resistance with a TAPPI value ≥ 25 sec.

2. Crockery according to claim 1, **characterized in that** the carrier layer (2) has a thickness of 0.3 mm to 0.6 mm, preferably of 0.4 mm to 0.5 mm, and/or **in that** the carrier layer (2) has a basis weight of 190 g/m² to 350 g/m², preferably of 250 g/m² to 300 g/m², in particular of approx. 265 g/m².

3. Crockery according to claim 1 or 2, **characterized in that** the protective layer (4) has a thickness of 24 µm to 30 µm, in particular of approx. 27 µm, and/or **in that** the protective layer (4) has a basis weight of 25 g/m² to 60 g/m², particularly preferably of 30.0 g/m² to 40.0 g/m², in particular of approx. 35 g/m².

4. Crockery according to one of claims 1 to 3, **characterized in that** the protective layer (4) has a transparency value of 0.80 to 0.86, in particular of approx. 0.82.

5. Crockery according to one of claims 1 to 4, **characterized in that** the protective layer (4) has a water absorption with a COBB value of 20 g/m² to 35 g/m², particularly preferably of 26 g/m² to 30 g/m², in 30 sec.

6. Crockery according to one of claims 1 to 5, **characterized in that** the protective layer (4) has a fat resistance with a TAPPI value ≥ 30 sec.

7. Crockery according to claim 1 to 6, **characterized in that** the protective layer (4) is free of water sealants.

8. Crockery according to one of claims 1 to 7, **characterized in that** the protective layer (4) includes ≤ 5%, in particular ≤ 3%, particularly preferably ≤ 1%, of polymers, and **in that** the polymers are uniformly distributed in the material of the protective layer (4).

9. Crockery according to one of claims 1 to 8, **characterized in that** the protective layer (4) is glued to the carrier layer (2) by means of a water-based dispersion glue.

10. Crockery according to one of claims 1 to 9, **characterized in that** the colored layer (5) is applied on the side of the protective layer (4) which is orientated towards the carrier layer (2).

11. Crockery according to one of claims 1 to 10, **characterized in that** it is biologically degradable, in particular compostable, by both the cardboard and the protective layer (4) consisting of biologically degradable, in particular compostable, materials.

## Revendications

1. Vaisselle, en particulier assiette ou bol, à usage unique, comprenant une face supérieure qui, lors de l'utilisation, est tournée vers le consommateur et entre en contact avec les aliments, comprenant une couche de support (2) en carton, une couche de protection (4) en papier sur la face supérieure (3) et une couche de couleur (5) imprimée au moins dans certaines parties entre la couche de support (2) et la couche de protection (4) sur la couche de protection (4), **caractérisée en ce que** la couche de protection (4) est un papier transparent fabriqué à partir de cellulose finement broyée, et **en ce que** la couche de protection (4) présente une épaisseur allant de 20 µm à 40 µm, un grammage supérieur à 20 g/m², une valeur de transparence allant de 0,60 à 0,90, une absorption d'eau avec une valeur COBB ≤ 35 g/m² et une résistance aux graisses avec une valeur TAPPI ≥ 25 sec.

2. Vaisselle selon la revendication 1, **caractérisée en ce que** la couche de support (2) présente une épaisseur allant de 0,3 mm à 0,6 mm, de préférence de 0,4 mm à 0,5 mm, et/ou **en ce que** la couche de support (2) présente un grammage allant de 190 g/m² à 350 g/m², de préférence de 250 g/m² à 300 g/m², en particulier d'environ 265 g/m².

3. Vaisselle selon la revendication 1 ou 2, **caractérisée en ce que** la couche de protection (4) présente une épaisseur allant de 24 µm à 30 µm, en particulier d'environ 27 µm, et/ou **en ce que** la couche de protection (4) présente un grammage allant de 25 g/m² à 60 g/m², particulièrement préféré de 30,0 g/m² à 40,0 g/m², en particulier d'environ 35 g/m².

4. Vaisselle selon l'une des revendications 1 à 3, **caractérisée en ce que** la couche de protection (4) présente une valeur de transparence allant de 0,80 à 0,86, en particulier d'environ 0,82.

5. Vaisselle selon l'une des revendications 1 à 4, **caractérisée en ce que** la couche de protection (4) présente une absorption d'eau avec une valeur COBB allant de 20 g/m² à 35 g/m², particulièrement préféré de 26 g/m² à 30 g/m², en 30 secondes.

6. Vaisselle selon l'une des revendications 1 à 5, **caractérisée en ce que** la couche de protection (4) présente une résistance aux graisses avec une valeur TAPPI ≥ 30 secondes.

7. Vaisselle selon les revendications 1 à 6, **caractérisée en ce que** la couche de protection (4) est exempte d'agents conférant une résistance à l'humidité.

8. Vaisselle selon l'une des revendications 1 à 7, **caractérisée en ce que** la couche de protection (4) contient ≤ 5 %, en particulier ≤ 3 %, particulièrement préféré ≤ 1 %, de polymères, et **en ce que** les polymères sont répartis uniformément dans le matériau de la couche (4).

9. Vaisselle selon l'une des revendications 1 à 8, **caractérisée en ce que** la couche de protection (4) est collée sur la couche de support (2) au moyen d'une colle en dispersion à base d'eau.

10. Vaisselle selon l'une des revendications 1 à 9, **caractérisée en ce que** la couche de couleur (5) est appliquée sur la face de la couche de protection qui est tournée vers la couche de support (2).

11. Vaisselle selon l'une des revendications 1 à 10, **caractérisée en ce qu'**elle est biodégradable, en particulier compostable, par le fait qu'aussi bien le carton que la couche de protection (4) sont constitués de matériaux biodégradables, en particulier compostables.
